# EUROPÄISCHE PATENTANMELDUNG

(11) **EP 0 033 135 A1**
(43) Veröffentlichungstag der Anmeldung: **05.08.1981**
(21) Anmeldenummer: 81100448.0
(22) Anmeldetag: 22.01.1981
(51) Int. Cl.: E01C 11/22, E01C 13/00

(54) **Ablauf oder Entwässerungsrinne mit Abdeckplatte aus elastischem Material**

(30) Priorität: 23.01.1980 DE 3002350
(71) Anmelder: PASSAVANT-WERKE AG, D-65322 Aarbergen 7 (DE); U. Passavant AG Michelbacher Hütte, D-65326 Aarbergen (DE)
(72) Erfinder: Weiler, Walter, D-6252 Diez (DE)
(74) Vertreter: Glawe, Delfs, Moll & Partner

(57) **Zusammenfassung**

Der Ablauf oder die Entwässerungsrinne mit Abdeckplatte aus elastischem Material soll hochbelastbar, gleichwohl aber einfach und billig herstellbar sein und möglichst wenige konstruktive Änderungen gegenüber gewöhnlichen Abläufen erfordern.

Deshalb weist der Ablauf oder die Entwässerungsrinne (1) einen gewöhnlichen Einlaufrost (2) mit Einlauföffnungen (3) auf, auf dem die Abdeckplatte (4) lösbar aufsetzbar ist. Die Abdeckplatte (4) kann an ihrer Unterseite in die Öffnungen des Einlaufrostes eingreifende Vorsprünge (9), vorzugsweise Schnappverbindungsprofile, aufweisen. Erhöhte Stege (6) an der Unterseite der Abdeckplatte (4) schaffen zwischen der Unterseite und dem Einlaufrost Wasserabflußkanäle (7).

## Beschreibung

Die Erfindung betrifft einen Ablauf oder eine Entwässerungsrinne mit einer Abdeckplatte aus elastischem Material, insbesondere für den Einbau in Sport- oder Spielflächen.

Gewöhnliche Abläufe oder Entwässerungsrinnen zur Straßenentwässerung od. dgl. sind mit einem Einlaufrost aus Metall mit Einlaufschlitzen oder Einlauföffnungen versehen. Beim Einbau in Sportplätzen, Spielfeldern, Laufbahnen od. dgl. würden solche Einlaufroste aus unnachgiebigem bzw. scharfkantigem Material eine Verletzungsgefahr, insbesondere bei einem Sturz eines Sportlers, darstellen. Es ist deshalb aus DE-GM 7 412 620 bekannt, eine Sportflächenentwässerungsrinne mit einer Abdeckplatte aus einem elastischen Material zu versehen, die an ihrer Unterseite Vorsprünge zum Einsetzen in die Rinnenseitenwandungen und dazwischen Wasserzuflußkanäle aufweist. Diese bekannte Ausführung hat jedoch den Nachteil, daß die Abdeckung aus elastischem Material wie z. B. Gummi od. dgl. sehr dick ausgebildet und mit Versteifungsrippen versehen werden muß, um die Belastung beim Begehen oder Befahren auszuhalten. Es ist auch aus DE-GM 7 609 160 eine Entwässerungsrinne für Sportplätze bekannt, deren Abdeckplatte eine Verbundkonstruktion aus Beton und einer eingesetzten Gummileiste darstellt. Dies ist in der Herstellung aufwendig, die Herstellung einer ausreichend sicheren Verankerung des Gummis im Beton ist problematisch und bei Beschädigung des Gummis muß die gesamte Abdeckplatte einschließlich des Betonteils ausgewechselt werden. Aufgabe der Erfindung ist es, einen Ablauf oder eine Entwässerungsrinne für Sportplätze mit einer elastischen Abdeckung zu schaffen, die hochbelastbar, gleichwohl aber einfach und billig herstellbar ist und möglichst wenig konstruktive Änderungen gegenüber gewöhnlichen Abläufen und Entwässerungsrinnen erfordert.

Diese Aufgabe wird erfindungsgemäß dadurch gelöst, daß der Ablauf oder die Entwässerungsrinne einen gewöhnlichen Einlaufrost mit Einlauföffnungen aufweist und daß die Abdeckplatte aus elastischem Material lösbar auf den Einlaufrost aufsetzbar ist. Vorzugsweise hat die Abdeckplatte an ihrer Unterseite in die Öffnungen des Einlaufrostes eingreifende Vorsprünge, die insbesondere auch als Schnappverbindungsprofile ausgebildet sein können. Erhöhte Stege an der Unterseite der Abdeckplatte schaffen zwischen der Unterseite der Abdeckplatte und dem Einlaufrost Wasserabflußkanäle.

Durch die Erfindung wird der Vorteil erzielt, daß außer dem Ablauf oder der Entwässerungsrinne von üblicher Bauart, wie sie auch für Straßen- oder Hofentwässerung geeignet ist, lediglich eine einstückig aus gummielastischem Material bestehende Abdeckplatte hergestellt werden muß, an deren Belastbarkeit keine großen Anforderungen gestellt werden, und daß durch bloßes Aufsetzen dieser Platte auf den Einlaufrost der Ablauf bzw. die Entwässerungsrinne für den Einbau in Sportflächen geeignet gemacht werden kann.

Weitere vorteilhafte Merkmale der Erfindung ergeben sich aus den Unteransprüchen.

Ausführungsformen der Erfindung werden anhand der Zeichnungen näher beschrieben. Es zeigt:
Fig. 1 eine Entwässerungsrinne mit einer erfindungsgemäßen Abdeckplatte in perspektivischer Ansicht,teilweise im Schnitt;
Fig. 2a und 2b eine, für gekrümmte Laufbahnbereiche geeignete Abdeckplatte vor und nach dem Einsetzen in schematischer Darstellung.

Die Entwässerungsrinne 1, die z. B. aus Beton besteht, ist wie in der Fig. 1 dargestellt, von üblicher Bauart und mit einem Einlaufrost 2 überdeckt, der z. B. aus Metall besteht und Einlaufschlitze 3 aufweist. Darauf ist eine Abdeckplatte 4 aufgesetzt, die die gesamte Breite der Rinne 1 überdeckt und z.B. aus einem Hohlprofil aus einem gummielastischen Kunststoff besteht. Das Hohlprofil ist, wie dargestellt, durch eine lotrechte Mittelrippe 5 in zwei Kammern unterteilt, wobei die einzelnen Kammern durch weitere horizontale, vertikale und/oder schräg verlaufende Rippen (nicht dargestellt) fachwerkartig ausgesteift sein können. An der Unterseite der Abdeckplatte 4 befinden sich in Abständen quer verlaufende erhöhte Stege 6, zwischen denen vertiefte Wasserdurchtrittskanäle 7 frei bleiben. Ferner ist in Verlängerung der Mittelrippe 5 an der Unterseite der Platte 4 ein in Längsrichtung verlaufender erhöhter Mittelsteg 8 vorgesehen. An der Unterseite jedes Quersteges 6 befindet sich ein wulstartiger Vorsprung 9, der bei 9' im Längsschnitt und bei 9" im Querschnitt dargestellt ist. Der wulstartige Vorsprung entspricht in Länge und Breite den Maßen des Einlaufschlitzes 3.

Wenn die Abdeckplatte 4 auf die Entwässerungsrinne 1 mit dem Einlaufrost 3 aufgesetzt wird, greifen die wulstartigen Vorsprünge 9 in einige, z. B. in jeden zweiten Einlaufschlitz 3 ein, während sich die gegenüber den Vorsprüngen 9 verbreiterten Stege 6 auf der gesamten Breite des Einlaufrostes 2 und auch auf den Rändern der Rinne 1 abstützen. Auch der Mittelsteg 8 stützt sich auf den zwischen den Einlaufschlitzen 3 befindlichen Roststäben 10 ab. Durch die Ablaufräume 10 zwischen den Stegen 6 kann Wasser zu den Einlaufschlitzen 3 gelangen und ablaufen.

Die Vorsprünge 9 sind im unteren Bereich in Längs- und Querrichtung wulstartig verdickt, so daß sie ein Schnapprofil bilden, welches nach Durchtritt durch die Einlaufschlitze 3 elastisch hinter die Roststäbe 10 einschnappt, so daß die Abdeckplatte 4 lösbar am Einlaufrost 2 festgehalten-ist.

Auch in den gekrümmten Abschnitten der Laufbahnen ist der Einbau von Entwässerungsrinnen erforderlich. Da der Krümmungsradius variieren kann, ist es wenig sinnvoll für jede Krümmung eine passende Rinne mit passendem Rost herzustellen. Statt dessen können gerade Rinnenstücke unter geringem Winkelversatz stumpf aneinander gesetzt werden. Bei den, bei Laufbahnen üblichen Krümmungsradien ist der hierbei entstehende keilförmige Spalt an den Stoßstellen zwischen zwei benachbarten Rinnenstücken sehr schmal.

Lediglich die Abdeckplatte 4 ist dem Krümmungsverlauf der Laufbahn exakt anzupassen. Zweckmäßigerweise werden hierzu Abdeckplatten verwendet, deren wulstartige Vorsprünge 9, wie aus der Fig. 2a ersichtlich, einen sehr kleinen Winkel a einschließen, der so bemessen ist, daß die Längsachsen 11 der Vorsprünge 9 im gedachten Mittelpunkt der Laufbahnkrümmung konvergieren. Da die Abdeckplatte 4 aufgrund des gummielastischen Materials in ihrer Ebene biegsam ist, nimmt diese beim Einsetzen in die parallelen Einlaufschlitze 3 vor selbst die gewünschte, in der Fig. 2b gezeigte, Krümmung von na mit n gleich der Anzahl der Vorsprünge 9, ein. Hierbei bleibt die Grundform der Abdeckplatte erhalten und es müssen bei der Herstellung von Abdeckplatten für die gekrümmten Bereiche von Laufbahnen lediglich die Formhohlräume für die wulstartigen Vorsprünge 9 verdreht oder ausgetauscht werden.

Zahlreiche weitere Änderungen und Ausgestaltungen der dargestellten Ausführungsform sind möglich. So kann die Zahl der Querstege 6 mit wulstartigen Vorsprüngen 9 vergrößert oder verkleinert werden. Statt der langgestreckt sulstartigen Vorsprünge 9 können auch druckknopfartig geformte Zapfen vorgesehen werden. Der längs verlaufende Mittelsteg 8 kann weggelassen werden oder an dem einen Längsrand der Abdeckplatte 4 angeordnet werden, wie bei 8' gestrichelt dargestellt, wobei in diesem Fall ein Wasserzulauf nur von der anderen Längsseite der Platte 4 her möglich ist. Anstatt quer verlaufender Schlitze kann der Einlaufrost 3 auch anders gestaltete Einlauföffnungen aufweisen, an die dann die Form der Einrastvorsprünge 9 selbstverständlich angepaßt wird.

## Patentansprüche

1. Ablauf oder Entwässerungsrinne mit Abdeckplatte aus elastischem Material, dadurch gekennzeichnet, daß der Ablauf oder die Entwässerungsrinne (1) einen üblichen Einlaufrost (2) aufweist und die Abdeckplatte (4) auf den Einlaufrost (2) lösbar aufsetzbar ist.

2. Ablauf nach Anspruch 1, dadurch gekennzeichnet, daß die Abdeckplatte (4) an ihrer Unterseite in die Öffnungen (3) des Einlaufrostes (2) eingreifende Vorsprünge (9) aufweist.

3. Ablauf nach Anspruch 2, dadurch gekennzeichnet, daß die Vorsprünge (9) als mit den Öffnungen (3) zusammenwirkende Einrastelemente ausgebildet sind.

4. Ablauf nach einem der Ansprüche 1 bis 3, dadurch gekennzeichnet, daß die Abdeckplatte (4) an ihrer Unterseite erhöhte Stege (6, 8) aufweist, mit denen sie auf dem Einlaufrost (2) aufliegt und im Abstand von diesem gehalten wird zur Bildung von mit den Einlauföffnungen (3) des Einlaufrostes verbundenen Ablaufkanälen (7).

5. Ablauf nach Anspruch 4, dadurch gekennzeichnet, daß die Vorsprünge (9) an den Stegen (6) ausgebildet sind.

6. Ablauf nach Anspruch 4, dadurch gekennzeichnet, daß quer verlaufende, über die ganze Breite des Ablaufes durchgehende Stege und mindestens ein über die ganze Länge des Ablaufes durchgehender Längssteg (8) vorgesehen sind.

7. Ablauf nach Anspruch 6, dadurch gekennzeichnet, daß der Längssteg (8) mittig und/ oder an einen Längsrand der Abdeckplatte (4) angeordnet ist.

8. Ablauf nach einem der Ansprüche 1 bis 7, dadurch gekennzeichnet, daß die Abdeckplatte (4) als Hohlprofil aus gummielastischem Kunststoff mit gegebenenfalls ausgesteiften Hohlräumen ausgebildet ist.

9. Ablauf nach einem der Ansprüche 1 bis 8, dadurch gekennzeichnet, daß die Abdeckplatte (4) in ihrer Ebene biegsam ist.

10. Ablauf nach Anspruch 9, dadurch gekennzeichnet, daß die Vorsprünge (9) so angeordnet sind, daß sie nach dem Einführen in die Öffnungen (3) des Einlaufrostes (2) die Abdeckplatte (4) in einer gekrümmten Lage festlegen.

11. Ablauf nach Anspruch 10, dadurch gekennzeichnet, daß die Vorsprünge (9) als annähernd parallele, mit ihren Längsachsen zu einem gedachten Krümmungsmittelpunkt konvergierende Stegvorsprünge (9) ausgebildet sind.
